# EUROPÄISCHE PATENTSCHRIFT

(11) **EP 4 658 598 B1**
(45) Veröffentlichungstag und Bekanntmachung des Hinweises auf die Patenterteilung: **01.07.2026**
(21) Anmeldenummer: 24701691.8
(22) Anmeldetag: 24.01.2024
(51) Int. Cl.: B66B 7/02

(54) **AUFZUGANLAGE**
LIFT SYSTEM
INSTALLATION D'ASCENSEUR

(30) Priorität: 30.01.2023 EP 23153876
(43) Veröffentlichungstag der Anmeldung: 10.12.2025
(73) Patentinhaber: INVENTIO AG, 6052 Hergiswil (CH)
(72) Erfinder: ZIMMERLI, Philipp, 4624 Härkingen (CH); ULMER, Samuel, 6004 Luzern (CH)
(74) Vertreter: Inventio AG
(86) Internationale Anmeldenummer: PCT/EP2024/051590
(87) Internationale Veröffentlichungsnummer: WO 2024/160611

(56) Entgegenhaltungen:
- CN-A- 107 804 767
- JP-A- S6 481 782
- JP-A- S60 178 177

## Beschreibung

Die Erfindung betrifft eine Aufzuganlage gemäss dem Oberbegriff des Anspruchs 1.

Aufzugsanlagen dienen zur Beförderung von Personen und/oder Gütern zwischen Stockwerken von Gebäuden. Dazu wird mindestens eine Personen und/oder Güter aufnehmende Aufzugkabine in einem Aufzugschacht insbesondere vertikal zwischen den Stockwerken verfahren. Abhängig von der im Gebäude erforderlichen Transportkapazität kann eine Aufzuganlage nur eine Aufzugkabine oder mehrere Aufzugkabinen aufweisen, welche unabhängig voneinander in nebeneinander angeordneten Verfahrwegen des Aufzugschachts verlagert werden können. Eine Aufzuganlage mit mehreren Verfahrwegen für Aufzugkabinen kann als ein Gruppenaufzug bezeichnet werden. Die genannten Verfahrwege für die Aufzugkabinen eines Gruppenaufzugs sind dabei üblicherweise nicht durch Wände voneinander getrennt, sondern durch Zwischenträger, an welchen Komponenten der Aufzuganlage, insbesondere Führungsschienen für die Führung der Aufzugkabinen befestigt sind. Führungsschienen werden üblicherweise aus einzelnen, aneinandergesetzten Führungsschienenstücken zusammengesetzt. Im Folgenden wird unter einer Führungsschiene je nach Zusammenhang eine komplette Führungsschiene und/oder ein Führungsschienenstück verstanden.

Die EP 0397064 B1 beschreibt eine Aufzuganlage mit einem Aufzugschacht mit einem ersten Verfahrweg für eine erste Aufzugkabine der Aufzuganlage und einem zweiten Verfahrweg für eine zweite Aufzugkabine der Aufzuganlage. Der erste Verfahrweg und der zweite Verfahrweg sind in einer Breitenrichtung des Aufzugschachts nebeneinander angeordnet. Zwischen dem ersten und dem zweiten Verfahrweg sind mehrere, in vertikaler Richtung voneinander beabstandete und in einer rechtwinklig zur Breitenrichtung verlaufenden Tiefenrichtung des Aufzugschachts verlaufende erste Zwischenträger angeordnet. Die erste Aufzugkabine ist über ein erstes Tragmittel mit einem ersten Gegengewicht und die zweite Aufzugkabine ist über ein zweites Tragmittel mit einem zweiten Gegengewicht der Aufzuganlage verbunden. Der Aufzugschacht verfügt über einen dritten Verfahrweg für das erste Gegengewicht und einen vierten Verfahrweg für das zweite Gegengewicht. Der dritte Verfahrweg für das erste Gegengewicht ist zwischen dem ersten Verfahrweg für die erste Aufzugkabine und einer in Tiefenrichtung an den ersten Verfahrweg für die erste Aufzugkabine angrenzende Schachtwand des Aufzugschachts angeordnet. Der vierte Verfahrweg für das zweite Gegengewicht ist zwischen dem zweiten Verfahrweg für die zweite Aufzugkabine und den ersten Zwischenträgern angeordnet.

Die JPS60178177A und CN107804767A beschreiben ebenfalls Aufzuganlagen mit jeweils einem Aufzugschacht einem ersten Verfahrweg für eine erste Aufzugkabine, einem zweiten Verfahrweg für eine zweite Aufzugkabine, einem dritten Verfahrweg für ein erstes Gegengewicht und einem vierten Verfahrweg für ein zweites Gegengewicht. Die JPS6481782A beschreibt eine gattungsgemässe Aufzuganlage.

Demgegenüber ist es insbesondere die Aufgabe der Erfindung, eine alternative Aufzuganlage mit einem Aufzugschacht mit zwei nebeneinander angeordneten Verfahrwegen für Aufzugkabinen der Aufzuganlage vorzuschlagen. Erfindungsgemäss wird diese Aufgabe mit einer Aufzuganlage mit den Merkmalen des Anspruchs 1 gelöst.

Die erfindungsgemässe Aufzuganlage verfügt über einen Aufzugschacht mit einem ersten Verfahrweg für eine erste Aufzugkabine der Aufzuganlage und einem zweiten Verfahrweg für eine zweite Aufzugkabine der Aufzuganlage. Der erste Verfahrweg und der zweite Verfahrweg sind in einer Breitenrichtung des Aufzugschachts nebeneinander angeordnet. Zwischen dem ersten Verfahrweg und dem zweiten Verfahrweg sind mehrere, in vertikaler Richtung voneinander beabstandete und in einer rechtwinklig zur Breitenrichtung verlaufenden Tiefenrichtung des Aufzugschachts verlaufende erste Zwischenträger angeordnet. Zwischen dem ersten Verfahrweg und dem zweiten Verfahrweg sind mehrere, in vertikaler Richtung voneinander beabstandete und in Tiefenrichtung des Aufzugschachts verlaufende zweite Zwischenträger angeordnet. Die zweiten Zwischenträger sind in Breitenrichtung von den ersten Zwischenträgern beabstandet angeordnet. Zwischen den ersten Zwischenträgern und den zweiten Zwischenträgern sind ein dritter Verfahrweg für ein mit der ersten Aufzugkabine über ein erstes Tragmittel verbundenes erstes Gegengewicht der Aufzuganlage und ein vierter Verfahrweg für ein mit der zweiten Aufzugkabine über ein zweites Tragmittel verbundenes zweites Gegengewicht der Aufzuganlage angeordnet.

Erfindungsgemäss verfügt die Aufzuganlage über Führungsschienen für die erste Aufzugkabine, die zweite Aufzugkabine, das erste Gegengewicht und das zweite Gegengewicht und ein in vertikaler Richtung zwischen zwei direkt übereinander angeordneten ersten Zwischenträgern angeordnetes und mit allen vier genannten Führungsschienen verbundenes Verbindungselement. Das Verbindungselement ist insbesondere in vertikaler Richtung mittig zwischen den beiden genannten ersten Zwischenträgern angeordnet.

Das Verbindungselement erhöht die Steifigkeit der mit ihm verbundenen Führungsschienen. Dies ermöglicht es, bezüglich ihres Querschnitts besonders kleine Führungsschienen zu verwenden, welche ohne Verbindung zum Verbindungselement nicht die notwendige Steifigkeit aufweisen würden. Die Verwendung der genannten kleinen Führungsschienen führt besonders leichten und aus wenig Material bestehenden Führungsschienen. Dies ermöglicht eine besonders kostengünstige und ressourcenschonende Realisierung der Führungsschienen und damit der Aufzuganlage. Zusätzlich können leichte Führungsschienen einfacher und damit kostengünstiger transportiert und im Aufzugschacht montiert werden.

Das Verbindungselement weist insbesondere eine in Breitenrichtung des Aufzugschachts langestreckte Form auf und ist beispielsweise als eine Stange oder ein Rohr mit optionalen Anbauteilen ausgeführt. Es kann beispielsweise mit den Führungsschienen verschraubt werden. Es ist insbesondere auch möglich, dass die Führungsschienen mittels so genannter Schienenklemmen, welche auch unter Verwendung von Schienenbügeln zur Befestigung von Führungsschienen an Schachtwänden oder Zwischenträgern benutzt werden, am Verbindungselement befestigt werden. Das Verbindungselement kann dazu entsprechende Anlageflächen mit Gewindestiften oder Gewindelöcher aufweisen.

Die Anordnung der Verfahrwege für die Gegengewichte zwischen den ersten und zweiten Zwischenträgern beansprucht im Querschnitt des Aufzugschachts besonders wenig Platz. Damit kann eine Aufzuganlage mit einem solchen Aufzugschacht Aufzugkabinen mit besonders grossen Querschnitten und damit Grundflächen aufweisen oder bei vorgegebenem Querschnitten und damit Grundflächen der Aufzugkabinen kann der Aufzugschacht eine besonders kleinen Querschnitt aufweisen.

An den ersten und zweiten Zwischenträgern können zumindest mittelbar Führungsschienen zum Führen während einer Verlagerung im Aufzugschacht für das erste und zweite Gegengewicht, sowie auch für die erste und zweite Aufzugkabine befestigt werden. Die ersten und zweiten Zwischenträger erfüllen damit mehre Aufgaben, so dass weitere Bauteile entfallen können. Damit kann der Aufzugschacht mit wenig Material, insbesondere wenig Metall realisiert werden. Dies ermöglicht eine kostengünstige und ressourcenschonende Realisierung des Aufzugschachts.

Um Führungsschienen für das zweite Gegengewicht und die zweite Aufzugskabine an den ersten Zwischenträgern befestigen zu können, werden beim Aufzugschacht gemäss der EP 0397064 B1 Platten, Stangen und Bolzen unter Verwendung von Muttern an den ersten Zwischenträgern montiert. Diese Montage benötigt Zeit und verursacht Kosten. Beim erfindungsgemässen Aufzugschacht können Führungsschienen direkt an den Zwischenträgern gefestigt werden. Eine Installation von Führungsschienen im Aufzugschacht ist damit einfach, schnell und damit kostengünstig durchführbar.

Der Aufzugschacht wird insbesondere von massiven Schachtwänden begrenzt, welche beispielsweise aus Beton oder Holz bestehen können. Es ist aber auch möglich, dass der Aufzugschacht von einer Trägerkonstruktion, insbesondere aus Metall, begrenzt wird.

Der Aufzugschacht und damit auch die Verfahrwege für die unabhängig voneinander verlagerbaren Aufzugkabinen und die mit den Aufzugkabinen verbundenen Gegengewichte des Aufzugschacht verlaufen insbesondere vertikal, wobei kleinere Abweichungen von der Vertikalen möglich sind. Die einzelnen Verfahrwege sind damit jeweils als hauptsächlich quaderförmige, sich nicht überlappende Räume ausgeführt, in denen jeweils eine Aufzugkabine oder ein Gegengewicht vertikal verlagert werden kann.

Eine vertikale Erstreckung des Aufzugschachts kann als eine Höhe des Aufzugschachts bezeichnet werden. Eine vertikale Position innerhalb des Aufzugschachts kann als eine Höhe im Aufzugschachts bezeichnet werden. Der Aufzugschacht weist insbesondere eine hauptsächlich quaderförmige Grundform auf. Er weist damit eine sich in vertikaler Richtung erstreckende Höhe, eine sich in Breitenrichtung erstreckende Breite und eine sich in Tiefenrichtung erstreckende Tiefe auf.

Der Aufzugschacht weist insbesondere Schachtöffnungen auf verschiedenen Höhen auf, wobei eine Schachtöffnung üblicherweise einem Stockwerk des den Aufzugschacht umfassenden Gebäudes zugeordnet ist. Bei einem Halt an einem Stockwerk ist eine Kabinentür einer Aufzugkabine und eine in einer Schachtöffnung angeordnete Schachttür so zueinander ausgerichtet, dass ein Betreten und ein Verlassen der Aufzugkabine über die Kabinentür und die Schachttür möglich ist.

Einem Stockwerk zugeordnete Schachtöffnungen sind insbesondere in Breitenrichtung des Aufzugschachts nebeneinander angeordnet. Es ist auch möglich, dass eine Aufzugkabine zwei sich gegenüberliegende Kabinentüren aufweist, so dass zumindest an einem Stockwerk auch der Aufzugschacht sich gegenüberliegende Schachtöffnungen aufweist.

Der Aufzugschacht kann auch mehr als zwei Verfahrwege für Aufzugkabinen und mehr als zwei Verfahrwege für Gegengewichte aufweisen.

Die ersten und zweiten Zwischenträger verlaufen in Tiefenrichtung, wobei die Tiefenrichtung nicht genau rechtwinklig zur Breitenrichtung verlaufen muss; eine kleine Abweichung ist möglich. Die ersten und zweiten Zwischenträger verlaufen ausserdem insbesondere horizontal. Im Aufzugschacht sind insbesondere paarweise ein erster Zwischenträger und ein korrespondierender zweiter Zwischenträger auf verschiedenen Höhen angeordnet. Ein erster Zwischenträger und ein korrespondierenden zweiter Zwischenträger weisen beispielsweise einen Abstand zwischen 70 und 100 cm auf. Zwei vertikal übereinander angeordnete erste oder zweite Zwischenträger weisen beispielsweise einen Abstand zwischen 200 und 400 cm auf.

Die ersten und zweiten Zwischenträger weisen eine langgestreckte Form auf und stützen sich insbesondere an gegenüberliegenden Schachtwänden ab. Bei Schachtwänden aus Beton können sie beispielsweise bereits beim Giessen der Schachtwände eingegossen werden. Es ist auch möglich, dass die Schachtwände zuerst gegossen und die Zwischenträger anschliessend an den Schachtwänden befestigt, beispielsweise verschraubt werden. Die Schachtwände können auch Absätze oder Nischen aufweisen, auf denen sich die Zwischenträger von oben abstützen können. Es ist auch möglich, dass von einem ersten und einem korrespondierenden zweiten Zwischenträger sich nur einer der beiden Zwischenträgern an gegenüberliegenden Schachtwänden abstützt und der andere Zwischenträger an dem sich an den Schachtwänden abstützenden Zwischenträger befestigt ist.

Die ersten und zweiten Zwischenträger sind insbesondere als Metallträger, beispielsweise als Hohlprofile mit beispielsweise rechteckigem Querschnitt, T-Träger oder Doppel-T-Träger, mit optionalen Anbauteilen ausgeführt. Die Zwischenträger weisen insbesondere Befestigungsmöglichkeiten für die Befestigung von Führungsschienen der Aufzuganlage an den Zwischenträgern auf. Die Befestigungsmöglichkeiten können beispielsweise als Langlöcher oder Gewindestifte ausgeführt sein.

Die Anordnung des dritten Verfahrwegs für das erste Gegengewicht und des vierten Verfahrwegs zwischen den ersten und zweiten Zwischenträgern führt dazu, dass die ersten Zwischenträger und die zweiten Zwischenträger so ausgeführt und angeordnet sind, dass zwischen ihnen das erste und das zweite Gegengewicht vertikal verlagert werden können.

In Ausgestaltung der Erfindung verlaufen ein erster Zwischenträger und ein korrespondierender zweiter Zwischenträger des Aufzugschachts parallel zueinander und auf derselben Höhe im Aufzugschacht. An den Zwischenträgern werden insbesondere Führungsschienen der Aufzuganlage befestigt. Durch die genannte Anordnung der Zwischenträger kann bei der Installation der Aufzuganlage ein sich auf einer Installationsplattform befindlicher Installateur Führungsschienen an einem ersten und einem zweiten Zwischenträger befestigten, ohne die Position der Installationsplattform in vertikaler Richtung verändern zu müssen. Das ermöglicht eine besonders einfache, schnelle und damit kostengünstige Installation der Aufzuganlage.

In Ausgestaltung der Erfindung sind der erste Zwischenträger und der korrespondierende zweite Zwischenträger des Aufzugschachts mit einem Querholm verbunden. An dem Querholm können ebenfalls Komponenten der Aufzuganlage, insbesondere Führungsschienen befestigt werden. Der Querholm kann dazu wie die Zwischenträger entsprechende Befestigungsmöglichkeiten aufweisen. Der Querholm ermöglicht damit eine besonders einfache, schnelle und damit kostengünstige Installation der Aufzuganlage. Zusätzlich kann der Querholm zu einer hohen Stabilität einer Kombination aus einem ersten Zwischenträger und einem korrespondierenden zweiten Zwischenträger beitragen.

Der Querholm verläuft insbesondere in Breitenrichtung der Aufzugschachts und bei parallel und auf derselben Höhe angeordneten Zwischenträgern horizontal. Zwischen einem ersten Zwischenträger und einem korrespondierenden zweiten Zwischenträger können auch mehr als ein Querholm, beispielsweise zwei oder drei Querholme angeordnet sein. Ein Querholm kann beispielsweise zwischen dem dritten Verfahrweg für das ersten Gegengewicht und dem vierten Verfahrweg für das zweite Gegengewicht angeordnet sein. Es ist auch möglich, dass alternativ oder zusätzlich Querholme zwischen dem dritten und/oder vierten Verfahrweg und einer den Aufzugschacht begrenzenden Wand angeordnet ist. Dies ermöglicht, dass Führungsschienen für das erste und/oder zweite Gegengewicht an einem Querholm befestigt werden können und nicht an der genannten Wand des Aufzugschachts werden müssen. Die Befestigung an einem Querholm ist meist einfacher, schneller und damit kostengünstiger als an einer Wand des Aufzugschachts, insbesondere wenn diese aus Beton besteht.

In Ausgestaltung der Erfindung verlaufen in der Aufzuganlage ein erster Zwischenträger und ein korrespondierender zweiter Zwischenträger des Aufzugschachts auf derselben Höhe im Aufzugschacht. Der erste Zwischenträger und der korrespondierende zweite Zwischenträger sind mit einem Querholm verbunden und am Querholm ist eine Führungsschiene für das erste Gegengewicht und/oder das zweite Gegengewicht befestigt. Für diese Ausgestaltung der Aufzuganlage gelten die obigen Ausführungen zu einem oder mehreren Querholmen eines Aufzugschachts entsprechend.

In Ausgestaltung der Erfindung sind der dritte Verfahrweg für das erste Gegengewicht und der vierte Verfahrweg für das zweite Gegengewicht in Tiefenrichtung des Aufzugschachts nebeneinander angeordnet.

Bei dieser Anordnung des dritten und vierten Gegengewichts ergibt sich, dass der dritte Verfahrweg für das mit der ersten Aufzugkabine verbundene erste Gegengewicht neben dem zweiten Verfahrweg für die zweite Aufzugkabine und der vierte Verfahrweg für das mit der zweiten Aufzugkabine verbundene zweite Gegengewicht neben dem ersten Verfahrweg für die erste Aufzugkabine angeordnet sind. Das bedeutet, dass an einer stehenden ersten Aufzugkabine das zweite Gegengewicht und an einer stehenden zweiten Aufzugkabine das erste Gegengewicht vorbeifahren kann. Auf der ersten Aufzugkabine ist insbesondere ein sich von einem Dach der ersten Aufzugkabine nach oben erstreckendes erstes Schutzelement angeordnet. Das Schutzelement kann beispielsweise als eine Schutzwand in Form eines Blechs oder einer Plexiglaswand , als ein Gitter oder als ein in einem Rahmen gespanntes Netz, beispielsweise ein Textilnetz oder ein Drahtnetz, ausgeführt sein. Das erste Schutzelement erstreckt sich in Tiefenrichtung entlang des vierten Verfahrwegs für das zweite Gegengewicht. Damit wird ein sich auf dem Dach der ersten Aufzugkabine befindlicher Monteur oder Servicetechniker vor einer Kollision mit dem zweiten Gegengewicht geschützt. Das erste Schutzelement verhindert insbesondere, dass sich der Monteur oder Servicetechniker über den Rand der ersten Aufzugkabine und damit aus dem ersten Verfahrweg der ersten Aufzugkabine in den vierten Verfahrweg des zweiten Gegengewichts beugen kann.

Das erste Schutzelement erstreckt sich insbesondere mindestens über den gesamten vierten Verfahrweg. Es weist beispielsweise eine Höhe von 150 - 220 cm vom Dach der ersten Aufzugkabine auf. Es kann beispielsweise klappbar ausgeführt sein, so dass sie nur dann hochgeklappt ist, wenn sich ein Monteur oder Servicetechniker auf der ersten Aufzugkabine befindet. Die Stellung des ersten Schutzelements kann beispielsweise mittels geeigneten Sensoren überwacht werden

Die Aufzuganlage weist insbesondere auch auf der zweiten Aufzugkabine ein sich von einem Dach der zweiten Aufzugkabine nach oben erstreckendes zweites Schutzelement auf, welches in Tiefenrichtung entlang des dritten Verfahrwegs für das erste Gegengewicht verläuft. Die Ausführungen zum ersten Schutzelement gelten für das zweite Schutzelement entsprechend.

In Ausgestaltung der Erfindung ist das genannte Verbindungselement mit einem ersten Zwischenträger und/oder mit einem zweiten Zwischenträger mittels einer Strebe verbunden. Dies ermöglicht eine hohe Stabilität und Steifigkeit des Systems aus Verbindungselement und zwei oder vier Führungsschienen. Damit sind die beschriebenen Effekte und Vorteile des Verbindungselements besonders ausgeprägt.

Die Strebe ist beispielsweise als ein einfacher, langgestreckter Metallstab ausgeführt, welcher beispielsweise an seinen Enden Aufnahmen für eine Verschraubung mit dem Verbindungselement bzw. einem Zwischenträger aufweist. Die Strebe kann auch als ein Seil, insbesondere ein Stahlseil mit entsprechenden Aufnahmen ausgeführt sein. Das Seil kann zur Erreichung einer gewünschten Stabilität bzw. Steifigkeit entsprechend gespannt sein.

Das Verbindungselement ist insbesondere mittels jeweils einer Strebe mit einem oberhalb des Verbindungselements angeordneten ersten Zwischenträger, einem oberhalb des Verbindungselements angeordneten zweiten Zwischenträger, einem unterhalb des Verbindungselements angeordneten ersten Zwischenträger und einem unterhalb des Verbindungselements angeordneten zweiten Zwischenträger verbunden. Die ermöglicht eine besonders hohe Stabilität und Steifigkeit des Systems aus Verbindungselement und zwei oder vier Führungsschienen.

Weitere Vorteile, Merkmale und Einzelheiten der Erfindung ergeben sich anhand der nachfolgenden Beschreibung von Ausführungsbeispielen sowie anhand der Zeichnungen, in welchen gleiche oder funktionsgleiche Elemente mit identischen Bezugszeichen versehen sind. Die Zeichnungen sind lediglich schematisch und nicht massstabsgetreu.

Dabei zeigen:
- Fig. 1: eine Aufzuganlage mit zwei in einem Aufzugschacht unabhängig voneinander verlagerbaren Aufzugkabinen in einer Seitenansicht,
- Fig. 2: die Aufzuganlage aus Fig. 1 in einer Sicht von oben,
- Fig. 3: ein Führungsschienen einer Aufzuganlage verbindendes Verbindungselement in einer Sicht von oben und
- Fig. 4: das Verbindungselement aus Fig. 3 mit Streben zu Zwischenträgern eines Aufzugschachts in einer Seitenansicht.

Gemäss Fig. 1 und 2 weist eine Aufzuganlage 10 einen sich in vertikaler Richtung und damit in einer Vertikalrichtung 11 erstreckenden Aufzugschacht 12 mit einem ersten Verfahrweg 14 für eine erste Aufzugkabine 16 auf. Die erste Aufzugkabine 16 ist über ein erstes Tragmittel 18 in Form eines Seils oder eines Riemens mit einem ersten Gegengewicht 20 verbunden. Das erste Tragmittel 18 verläuft über eine oberhalb der ersten Aufzugkabine 16 angeordnete erste Antriebsscheibe 22 und eine oberhalb des ersten Gegengewichts 20 angeordnete erste Umlenkrolle 24. Die erste Antriebsscheibe 22 kann von einer nicht dargestellten ersten Antriebsmaschine angetrieben werden, womit das erste Tragmittel 18 und damit die erste Aufzugkabine 16 und das erste Gegengewicht 20 vertikal im Aufzugschacht 12 verlagert werden können.

Der Aufzugschacht 12 verfügt über einen zweiten Verfahrweg 26 für eine zweite Aufzugkabine 30, welcher in einer Breitenrichtung 32 des Aufzugschachts 12 neben dem ersten Verfahrweg 14 für die erste Aufzugkabine 16 angeordnet ist. Die zweite Aufzugkabine 30 ist über ein zweites Tragmittel 34 in Form eines Seils oder eines Riemens mit einem zweiten Gegengewicht 36 verbunden. Das zweite Tragmittel 34 verläuft über eine oberhalb der zweiten Aufzugkabine 30 angeordnete zweite Antriebsscheibe 38 und eine oberhalb des zweiten Gegengewichts 36 angeordnete zweite Umlenkrolle 40. Die zweite Antriebsscheibe 38 kann von einer nicht dargestellten zweiten Antriebsmaschine angetrieben werden, womit das zweite Tragmittel 34 und damit die zweite Aufzugkabine 30 und das zweite Gegengewicht 36 vertikal im Aufzugschacht 12 verlagert werden können. Die beiden Antriebsmaschinen können von einer nicht dargestellten Aufzugsteuerung unabhängig voneinander angesteuert werden, so dass die erste Aufzugkabine 16 und die zweite Aufzugkabine 30 unabhängig voneinander im Aufzugschacht 12 verlagert werden können.

Zwischen dem ersten Verfahrweg 14 für die erste Aufzugkabine 16 und dem zweiten Verfahrweg 26 für die zweite Aufzugkabine 30 sind ein dritter Verfahrweg 42 für das erste Gegengewicht 20 und ein vierter Verfahrweg 44 für das zweite Gegengewicht 36 angeordnet, wobei in der Fig. 1 der dritte Verfahrweg 42 vor dem vierten Verfahrweg 44 angeordnet ist. Der dritte Verfahrweg 42 und der vierte Verfahrweg 44 sind damit in einer rechtwinklig zur Vertikalrichtung 11 und rechtwinklig zur Breitenrichtung 32 verlaufenden Tiefenrichtung 45 nebeneinander angeordnet. Zwischen dem dritten Verfahrweg 42 bzw. vierten Verfahrweg 44 und dem ersten Verfahrweg 14 verlaufen insgesamt drei erste Zwischenträger 46. Sie verlaufen horizontal und in einer rechtwinklig zur Vertikalrichtung 11 und rechtwinklig zur Breitenrichtung 32 verlaufenden Tiefenrichtung 45 und sind in Vertikalrichtung 11 voneinander beabstandet. Zwischen dem dritten Verfahrweg 42 bzw. vierten Verfahrweg 44 und dem zweiten Verfahrweg 26 verlaufen ausserdem insgesamt drei zweite Zwischenträger 48. Sie sind horizontal und in Tiefenrichtung 45 in Vertikalrichtung 11 voneinander beabstandet, wobei zwei korrespondierende erste und zweite Zwischenträger 46, 48 parallel und auf derselben Höhe im Aufzugschacht 12 verlaufen.

Die Aufzugkabinen 16, 30 und die Gegengewichte 20, 36 werden jeweils von einem Paar von Führungsschienen 50 geführt, wobei die Führungsschienen 50 der beiden Aufzugkabinen 16, 20 in Breitenrichtung 32 voneinander beabstandet und die Führungsschienen 50 der beiden Gegengewichte 20, 36 in Tiefenrichtung 45 voneinander beabstandet angeordnet sind. Bezüglich des Aufzugschachts 12 aussenliegende Führungsschienen 50 der beiden Aufzugkabinen 16, 30 sind mittels nicht dargestellter Schienenbügel und Schienenklemmen an Schachtwänden 52 des Aufzugschachts 12 befestigt. Die zweite, innenliegende Führungsschiene 50 der ersten Aufzugskabine 16 ist mittels nicht dargestellter Schienenbügel und Schienenklemmen an den ersten Zwischenträgern 46 gefestigt. Die zweite, innenliegende Führungsschiene 50 der zweiten Aufzugskabine 30 ist mittels nicht dargestellter Schienenbügel und Schienenklemmen an den zweiten Zwischenträgern 48 gefestigt.

Die Führungsschienen 50 der beiden Gegengewichte 20, 36 sind mittels nicht dargestellten Schienenbügeln und Schienenklemmen an einen ersten Zwischenträger 46 und einen korrespondierenden zweiten Zwischenträger 48 verbindende Querholme 54 befestigt. Die Aufzuganlage 10 verfügt über insgesamt drei Querholme 54 pro einem Paar aus einem ersten Zwischenträger 46 und einem zweiten Zwischenträger 48, wobei ein mittlerer Querholm 54 zwischen dem dritten Verfahrweg 14 und dem vierten Verfahrweg 26 und jeweils ein äusserer Querholm 54 auf der jeweils dem mittleren Querholm 54 gegenüberliegenden Seite der beiden Verfahrwege 14, 26 angeordnet ist.

Es ist auch möglich, dass die Aufzuganlage pro Paar aus korrespondierenden ersten und zweiten Zwischenbügeln nur einen mittleren Querholm aufweist und die aussenliegenden Führungsschienen der beiden Gegengewichte an gegenüberliegenden Wänden des Aufzugschachts befestigt sind.

In Vertikalrichtung 11 zwischen zwei übereinander angeordneten ersten Zwischenträgern 46 und korrespondierenden zweiten Zwischenträgern 48 ist jeweils ein Verbindungselement 56 angeordnet. Die Verbindungselemente 56 sind dabei ungefähr mittig zwischen zwei übereinander angeordneten ersten Zwischenträgern 46 angeordnet. Die Verbindungselemente 56 weisen eine quaderförmige Grundform auf und sind mit den jeweils innenliegenden Führungsschienen 50 der ersten und zweiten Aufzugkabine 16, 30 und dem ersten und zweiten Gegengewicht 20, 36 - beispielsweise mittels Schienenklemmen - verbunden. Dies ist in Fig. 3 in einer vergrösserten Sicht von oben dargestellt.

Die Verbindungselemente 56 können gemäss Fig. 4 mittels jeweils einer Strebe 58 mit einem oberhalb des Verbindungselements 56 angeordneten ersten Zwischenträger 46, einem oberhalb des Verbindungselements 56 angeordneten zweiten Zwischenträger 48, einem unterhalb des Verbindungselements 56 angeordneten ersten Zwischenträger 46 und einem unterhalb des Verbindungselements 56 angeordneten zweiten Zwischenträger 48 verbunden sein. Die genannten Verbindungen mittels der Streben sind allerdings nicht zwingend notwendig.

Gemäss Fig. 1 und 2 ist auf der ersten Aufzugkabine 16 eine sich von einem Dach 60 der ersten Aufzugkabine 16 nach oben, also in Vertikalrichtung 11 erstreckendes erstes Schutzelement 62 in Form einer Schutzwand angeordnet. Das erste Schutzelement 62 erstreckt sich in Tiefenrichtung 45 entlang des vierten Verfahrwegs 44 für das zweite Gegengewicht 36. Auf einem Dach 64 der zweiten Aufzugkabine 30 ist ein entsprechendes zweites Schutzelement 66 angeordnet, welches sich entlang des dritten Verfahrwegs 42 für das zweite Gegengewicht 30 erstreckt.

Abschliessend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele im Schutzumfang der beigefügten Ansprüche verwendet werden können. Bezugszeichen in den Ansprüchen sind nicht als Einschränkung anzusehen.

## Patentansprüche

1. Aufzuganlage mit
- einem Aufzugschacht (12)
- einer erste Aufzugkabine (16),
- einer zweite Aufzugkabine (30),
- einem mit der ersten Aufzugkabine (16) über ein erstes Tragmittel (18) verbundenes erstes Gegengewicht (20),
- einem mit der zweiten Aufzugkabine (30) über ein zweites Tragmittel (34) verbundenes zweites Gegengewicht (36) und
- Führungsschienen (50) für die erste Aufzugkabine (16), die zweite Aufzugkabine (30), das erste Gegengewicht (20) und das zweite Gegengewicht (36),
wobei der Aufzugschacht (12) umfasst:
- einen ersten Verfahrweg (114) für die erste Aufzugkabine (116) und
- einen zweiten Verfahrweg (126) für die zweite Aufzugkabine (130),
wobei
- der erste Verfahrweg (14) und der zweite Verfahrweg (26) in einer Breitenrichtung (32) des Aufzugschachts (12) nebeneinander angeordnet sind,
- zwischen dem ersten Verfahrweg (14) und dem zweiten Verfahrweg (26) mehrere, in vertikaler Richtung (11) voneinander beabstandete und in einer rechtwinklig zur Breitenrichtung (32) verlaufenden Tiefenrichtung (45) des Aufzugschachts (12) verlaufende erste Zwischenträger (46) angeordnet sind,
- zwischen dem ersten Verfahrweg (14) und dem zweiten Verfahrweg (26) mehrere, in vertikaler Richtung (11) voneinander beabstandete und in Tiefenrichtung (45) des Aufzugschachts (12) verlaufende zweite Zwischenträger (48) angeordnet sind,
- die zweiten Zwischenträger (48) in Breitenrichtung (32) von den ersten Zwischenträgern (46) beabstandet angeordnet sind und
- zwischen den ersten Zwischenträgern (46) und den zweiten Zwischenträgern (48) ein dritter Verfahrweg (42) für das mit der ersten Aufzugkabine (16) über das erste Tragmittel (18) verbundene erste Gegengewicht (20) der Aufzuganlage (10) und ein vierter Verfahrweg (44) für das mit der zweiten Aufzugkabine (30) über das zweite Tragmittel (34) verbundene zweite Gegengewicht (36) der Aufzuganlage (10) angeordnet sind,
**gekennzeichnet durch**
- ein in vertikaler Richtung (11) zwischen zwei ersten Zwischenträgern (46) angeordnetes und mit vier der genannten Führungsschienen (50) verbundenes Verbindungselement (56).

2. Aufzuganlage nach Anspruch 1,
**dadurch gekennzeichnet, dass**
ein erster Zwischenträger (46) und ein korrespondierender zweiter Zwischenträger (48) des Aufzugschachts (12) parallel zueinander und auf derselben Höhe im Aufzugschacht (12) verlaufen.

3. Aufzuganlage nach Anspruch 2,
**dadurch gekennzeichnet, dass**
der erste Zwischenträger (46) und der korrespondierende zweite Zwischenträger (48) des Aufzugschachts (12) mit einem Querholm (54) verbunden sind.

4. Aufzuganlage nach Anspruch 3,
**dadurch gekennzeichnet, dass**
am Querholm (54) eine Führungsschiene (50) für das erste Gegengewicht (20) und/oder das zweite Gegengewicht (36) befestigt ist.

5. Aufzuganlage nach einem der Ansprüche 1 bis 4,
**dadurch gekennzeichnet, dass**
der dritte Verfahrweg (42) für das erste Gegengewicht (20) und der vierte Verfahrweg (44) für das zweite Gegengewicht (36) in Tiefenrichtung (45) des Aufzugschachts (12) nebeneinander angeordnet sind.

6. Aufzuganlage nach Anspruch 5,
**dadurch gekennzeichnet, dass**
auf der ersten Aufzugkabine (16) eine sich von einem Dach (60) der ersten Aufzugkabine (16) nach oben erstreckende erstes Schutzelement (62) angeordnet ist, welches sich in Tiefenrichtung (45) entlang des vierten Verfahrwegs (44) für das zweite Gegengewicht (36) erstreckt.

7. Aufzuganlage nach Anspruch 6,
**dadurch gekennzeichnet, dass**
auf der zweiten Aufzugkabine (30) eine sich von einem Dach (64) der zweiten Aufzugkabine (30) nach oben erstreckendes zweites Schutzelement (66) angeordnet ist, welches sich in Tiefenrichtung (45) entlang des dritten Verfahrwegs (42) für das erste Gegengewicht (20) erstreckt.

8. Aufzuganlage nach einem der Ansprüche 1 bis 7,
**dadurch gekennzeichnet, dass**
das Verbindungselement (56) mit vier Führungsschienen (50) verbunden ist.

9. Aufzuganlage nach einem der Ansprüche 1 bis 8,
**dadurch gekennzeichnet, dass**
das Verbindungselement (56) mit einem ersten Zwischenträger (46) und/oder mit einem zweiten Zwischenträger (48) mittels einer Strebe (58) verbunden ist.

10. Aufzuganlage nach Anspruch 9,
**dadurch gekennzeichnet, dass**
das Verbindungselement (56) mittels jeweils einer Strebe (58) mit
- einem oberhalb des Verbindungselements (56) angeordneten ersten Zwischenträger (46),
- einem oberhalb des Verbindungselements (56) angeordneten zweiten Zwischenträger (48),
- einem unterhalb des Verbindungselements (56) angeordneten ersten Zwischenträger (46) und
- einem unterhalb des Verbindungselements (56) angeordneten zweiten Zwischenträger (48)
verbunden ist.

## Claims

1. Elevator system, comprising
- an elevator shaft (12)
- a first elevator car (16),
- a second elevator car (30),
- a first counterweight (20) connected to the first elevator car (16) via a first suspension means (18),
- a second counterweight (36) connected to the second elevator car (30) via a second suspension means (34), and
- Guide rails (50) for the first elevator car (16), the second elevator car (30), the first counterweight (20), and the second counterweight (36),
wherein the elevator shaft (12) comprises:
- a first movement path (114) for the first elevator car (116), and
- a second movement path (126) for the second elevator car (130),
wherein
- the first movement path (14) and the second movement path (26) are arranged next to each other in a width direction (32) of the elevator shaft (12),
- a plurality of first intermediate supports (46) are arranged between the first movement path (14) and the second movement path (26), and are spaced apart from one another in the vertical direction (11), and extend in a depth direction (45) of the elevator shaft (12) perpendicular to the width direction (32),
- a plurality of second intermediate supports (48) are arranged between the first movement path (14) and the second movement path (26), and are spaced apart from one another in the vertical direction (11), and extend in a depth direction (45) of the elevator shaft (12),
- the second intermediate supports (48) are arranged at a distance from the first intermediate supports (46) in the width direction (32), and
- a third movement path (42) for the first counterweight (20) of the elevator system (10) connected to the first elevator car (16) via the first suspension means (18) and a fourth movement path (44) for a second counterweight (36) of the elevator system (10) connected to the second elevator car (30) via the second suspension means (34) are arranged between the first intermediate supports (46) and the second intermediate supports (48),
**characterized by**
- a connecting element (56) arranged in the vertical direction (11) between two first intermediate supports (46) and connected to four of the aforementioned guide rails (50).

2. Elevator system according to claim 1,
**characterized in that**
a first intermediate support (46) and a corresponding second intermediate support (48) of the elevator shaft (12) run parallel to each other and at the same height in the elevator shaft (12).

3. Elevator system according to claim 2,
**characterized in that**
the first intermediate support (46) and the corresponding second intermediate support (48) of the elevator shaft (12) are connected by a cross-beam (54).

4. Elevator system according to claim 3,
**characterized in that**
a guide rail (50) for the first counterweight (20) and/or the second counterweight (36) is attached to the cross-beam (54).

5. Elevator system according to any of claims 1 to 4,
**characterized in that**
the third movement path (42) for the first counterweight (20) and the fourth movement path (44) for the second counterweight (36) are arranged next to one another in the depth direction (45) of the elevator shaft (12).

6. Elevator system according to claim 5,
**characterized in that**
a first protective element (62) extending upwards from a roof (60) of the first elevator car (16) is arranged on the first elevator car (16), which extends in the depth direction (45) along the fourth movement path (44) for the second counterweight (36).

7. Elevator system according to claim 6,
**characterized in that**
a second protective element (66) which extends upwards from a roof (64) of the second elevator car (30) and which extends in the depth direction (45) along the third movement path (42) for the first counterweight (20) is arranged on the second elevator car (30).

8. Elevator system according to any of claims 1 to 7,
**characterized in that**
the connecting element (56) is connected to four guide rails (50).

9. Elevator system according to any of claims 1 to 8,
**characterized in that**
the connecting element (56) is connected to a first intermediate support (46) and/or to a second intermediate support (48) by means of a strut (58).

10. Elevator system according to claim 9,
**characterized in that**
the connecting element (56) is connected, in each case by means of a strut (58), to
- a first intermediate support (46) arranged above the connecting element (56),
- a second intermediate support (48) arranged above the connecting element (56),
- a first intermediate support (46) arranged below the connecting element (56), and
- a second intermediate support (48) arranged below the connecting
element (56).

## Revendications

1. Installation d'ascenseur comprenant
- une cage d'ascenseur (12)
- une première cabine d'ascenseur (16),
- une deuxième cabine d'ascenseur (30),
- un premier contrepoids (20) relié à la première cabine d'ascenseur (16) par l'intermédiaire d'un premier moyen de suspension (18),
- un deuxième contrepoids (36) relié à la deuxième cabine d'ascenseur (30) par l'intermédiaire d'un deuxième moyen de suspension (34) et
- des rails de guidage (50) pour la première cabine d'ascenseur (16), la deuxième cabine d'ascenseur (30), le premier contrepoids (20) et le deuxième contrepoids (36),
la cage d'ascenseur (12) comprenant :
- un premier trajet de déplacement (114) pour la première cabine d'ascenseur (116) et
- un deuxième trajet de déplacement (126) pour la deuxième cabine d'ascenseur (130),
dans lequel
- le premier chemin de déplacement (14) et le deuxième chemin de déplacement (26) sont disposés côte à côte dans une direction de largeur (32) de la cage d'ascenseur (12),
- entre le premier chemin de roulement (14) et le deuxième chemin de roulement (26) sont disposées plusieurs premières poutres intermédiaires (46) espacées les unes des autres dans la direction verticale (11) et s'étendant dans une direction en profondeur (45) de la cage d'ascenseur (12) perpendiculaire à la direction de la largeur (32),
- entre la première voie de déplacement (14) et la deuxième voie de déplacement (26) sont disposées plusieurs deuxièmes poutres intermédiaires (48) espacées les unes des autres dans la direction verticale (11) et s'étendant dans la direction de la profondeur (45) de la cage d'ascenseur (12),
- les deuxièmes poutres intermédiaires (48) sont disposées à distance des premières poutres intermédiaires (46) dans le sens de la largeur (32) et
- entre les premières poutres intermédiaires (46) et les deuxièmes poutres intermédiaires (48) se trouve un troisième chemin de roulement (42) pour le premier contrepoids (20) de l'installation d'ascenseur (10), relié à la première cabine d'ascenseur (16) par le premier moyen de support (18) (20) de l'installation d'ascenseur (10) et un quatrième chemin de déplacement (44) pour le deuxième contrepoids (36) de l'installation d'ascenseur (10), relié à la deuxième cabine d'ascenseur (30) par l'intermédiaire du deuxième moyen de support (34),
**caractérisé par**
- un élément de liaison (56) disposé dans la direction verticale (11) entre deux premiers supports intermédiaires (46) et relié à quatre desdits rails de guidage (50) .

2. Installation d'ascenseur selon la revendication 1,
**caractérisé en ce que**
un premier support intermédiaire (46) et un deuxième support intermédiaire correspondant (48) de la cage d'ascenseur (12) s'étendent parallèlement l'un à l'autre et à la même hauteur dans la cage d'ascenseur (12) .

3. Installation d'ascenseur selon la revendication 2,
**caractérisée en ce que**
la première poutre intermédiaire (46) et la deuxième poutre intermédiaire correspondante (48) de la cage d'ascenseur (12) sont reliées à une traverse (54).

4. Installation d'ascenseur selon la revendication 3,
**caractérisée en ce que**
un rail de guidage (50) pour le premier contrepoids (20) et/ou le deuxième contrepoids (36) est fixé sur la traverse (54).

5. Installation d'ascenseur selon l'une des revendications 1 à 4,
**caractérisée en ce que**
la troisième course (42) pour le premier contrepoids (20) et la quatrième course (44) pour le deuxième contrepoids (36) sont disposées l'une à côté de l'autre dans la direction de la profondeur (45) de la cage d'ascenseur (12).

6. Installation d'ascenseur selon la revendication 5,
**caractérisée en ce que**
un premier élément de protection (62), s'étendant vers le haut à partir d'un toit (60) de la première cabine d'ascenseur (16), est disposé sur la première cabine d'ascenseur (16), lequel s'étend dans la direction de la profondeur (45) le long de la quatrième voie de déplacement (44) pour le deuxième contrepoids (36) de l' .

7. Installation d'ascenseur selon la revendication 6,
**caractérisé en ce que**
un deuxième élément de protection (66) s'étendant vers le haut à partir d'un toit (64) de la deuxième cabine d'ascenseur (30) est disposé sur la deuxième cabine d'ascenseur (30), lequel s'étend dans le sens de la profondeur (45) le long du troisième trajet de déplacement (42) du premier contrepoids (20).

8. Installation d'ascenseur selon l'une des revendications 1 à 7,
**caractérisée en ce que**
l'élément de liaison (56) est relié à quatre rails de guidage (50).

9. Installation d'ascenseur selon l'une des revendications 1 à 8,
**caractérisé en ce que**
l'élément de liaison (56) est relié à une première poutre intermédiaire (46) et/ou à une deuxième poutre intermédiaire (48) au moyen d'une entretoise (58).

10. Installation d'ascenseur selon la revendication 9,
**caractérisée en ce que**
l'élément de liaison (56) est relié, au moyen d'une entretoise (58) respective, à
- un premier support intermédiaire (46) disposé au-dessus de l'élément de liaison (56),
- une deuxième poutre intermédiaire (48) disposée au-dessus de l'élément de liaison (56),
- une première poutre intermédiaire (46) disposée en dessous de l'élément de liaison (56) et
- une deuxième poutre intermédiaire (48) disposée en dessous de l'élément de liaison (56).
